# EUROPÄISCHE PATENTSCHRIFT

(11) **EP 3 426 871 B1**
(45) Veröffentlichungstag und Bekanntmachung des Hinweises auf die Patenterteilung: **08.01.2020**
(21) Anmeldenummer: 17708178.3
(22) Anmeldetag: 16.02.2017
(51) Int. Cl.: E05D 15/52, E05C 17/04, E05C 9/06

(54) **AUSSTELLVORRICHTUNG**
OPENING DEVICE
DISPOSITIF DE PROJECTION

(30) Priorität: 07.03.2016 DE 202016001421 U
(43) Veröffentlichungstag der Anmeldung: 16.01.2019
(73) Patentinhaber: Siegenia-Aubi KG, 57234 Wilnsdorf (DE)
(72) Erfinder: DAUB, Carsten, 57290 Neunkirchen (DE); STÜNN, Christoph, 56479 Oberroßbach (DE)
(86) Internationale Anmeldenummer: PCT/EP2017/053480
(87) Internationale Veröffentlichungsnummer: WO 2017/153142

(56) Entgegenhaltungen:
- DE-A1-102005 026 756
- DE-U1- 8 120 828
- DE-U1- 29 616 844

## Beschreibung

Die Erfindung betrifft eine Ausstellvorrichtung nach dem Oberbegriff des Anspruchs 1.

Aus der DE 7717109 U1 ist eine Ausstellvorrichtung für Kipp-Schwenkflügel von Fenstern oder Türen bekannt. Dabei ist ein mittels eines Antriebs in verschiedene Schaltstellungen entlang eines Flügelfalzes bewegbares Stellgestänge und zumindest ein an der der lotrechten Schwenkachse gegenüberliegenden Öffnungsseite des Flügels angeordneter, schwenkbar am Stellgestänge gelagerter Ausstellarm vorgesehen. Der Ausstellarm ist in Abhängigkeit von der Stellung des Stellgestänges mit einer rahmenseitigen, längs eines Rahmenfalzes verlaufenden Schiebeführung über ein Kupplungselement kuppelbar.

Aus der DE 102007017453 A1 geht eine Drehöffnungsbegrenzung hervor, die ein über ein Stellgestänge verlagerbares flügelseitiges Kupplungsglied vorsieht, welches in einer Schwenköffnungsbegrenzungsstellung mit einem rahmenseitigen Haltearm zusammenwirkt und in einer Drehöffnungsstellung einer Passierstellung im Haltearm zugeordnet ist. Diese Anordnung setzt eine genaue Lagezuordnung der rahmenseitigen und flügelseitigen Funktionsbauteile voraus, die nach einem Zeitablauf nicht mehr gegeben ist.

Aus der DE 102005026756 A1 ist ein Drehflügelbegrenzer bekannt, der ein am Flügelfalz angebrachtes Stellgestänge und ein Öffnungsbegrenzungsbeschlagteil vorsieht. Dieses weist einen Ausstellarm auf, der einenends in einer Schwenkschiebelagerung dem Rahmen und anderenends mit dem Flügel über eine Koppelstelle kuppelbar ist. Diese Koppelstelle besteht aus einer Aufnahme für ein Riegelelement des Stellgestänges. In der einzigen Öffnungsstellung des Stellgestänges werden Flügel und Rahmen über die Koppelstelle verbunden und der Flügel kann begrenzt schwenkgeöffnet werden. Um den Flügel ganz zu öffnen, wird das Stellgestänge in der begrenzt geöffneten Lage in die Verriegelungsstellung gebracht, was zu einer Entkopplung des Riegelelementes an dem Ausstellarm führt, der dadurch vollständig zur Schwenkbewegung freigegeben ist. Nachteilig ist, dass der Benutzer den zum Freischwenken geöffneten Flügel zum Schließen zunächst wieder in die Teilöffnungsstellung schwenken und das Stellgestänge betätigen muss, um den Flügel nicht durch das Zusammentreffen der in Verschlussstellung befindlichen Riegelelemente mit den Riegeleingriffen zu beschädigen.

Aus der DE 29616844 U1 ist ein Gleitführungsstück bekannt, das an einem Flügelfalz befestigt ist und zum Eingriff eines an einem ortsfest an einem Blendrahmen gelagerten Ausstellarm eine Führung ausbildet, die zum Zweck der Kopplung durch ein längs der Führung verschiebbares Verschlussstück verschließbar ist. Das bekannte Gleitstück ist für kipp- oder klappbare Flügel von Fenstern vorgesehen und muss manuell aktiviert oder z. B. für einen Reinigungsvorgang deaktiviert, werden.

Die DE 8120828 U1 offenbart ein Fenster, bei dem ein Treibstangenbeschlag an dem Flügelrahmen vorgesehen ist, der drei Schaltstellungen einnehmen kann. Am Blendrahmen ist ortsfest aber drehbar ein Ausstellarm angelenkt, der in Schließ- und Kippstellung mit dem Treibstangenbeschlag gekoppelt ist und der über einen mittels einer Handhabe betätigbaren Riegelkörper arretiert ist. Dadurch ist der Ausstellarm nur in der Kippöffnungsstellung wirksam.

Der Erfindung liegt der Aufgabe zugrunde, eine Ausstellvorrichtung bereitzustellen, die eine einfachere und fehlertolerante Bedienung zulässt.

Dazu sieht die Erfindung für eine gattungsgemäße Ausstellvorrichtung die Realisierung der Merkmale des kennzeichnenden Teils vor.

Dadurch, dass die längs der Rahmenfalzebene beidseitig offene Schiebeführung einen in Öffnungsrichtung des Flügels gelegenen Führungssteg aufweist, der entlang der Rahmenfalzebene verschiebbar ist, kann das Kupplungselement beim Zusammentreffen mit dem beweglichen Führungssteg diesen Verlagern und die Schiebeführung vollständig durchfahren. Dies ermöglicht es, dass der Flügel in der Drehöffnungsstellung mit der Schiebeführung gekoppelt werden kann, eine Teilöffnungsstellung einnimmt und durch vollständiges Öffnen des Flügels am offenen Ende der Schiebeführung wieder austreten kann. Damit entfällt das Einrichten einer zusätzlichen Schaltstellung.

Um die jeweilige Ausgangslage wieder erreichen zu können und eine Kopplung des Kupplungselementes zu erreichen ist vorgesehen, dass auf den Führungssteg eine Rückstellkraft wirkt, die den Führungssteg in eine Lage drängt, die der Austrittsöffnung am offenen Ende des Kupplungselementes gegenüberliegt.

Um eine maximale Ausstellweite kenntlich zu machen ist vorgesehen, dass dem verschiebbaren Führungssteg ein starrer Führungssteg gegenüberliegt, der ein Rastelement für das Kopplungselement aufweist. Das Verrasten des Kupplungselementes signalisiert eine gesicherte Ausstelllage.

Um die Ausstellvorrichtung wahlweise zu aktivieren und deaktivieren zu können ist vorgesehen, dass der bewegliche Führungssteg durch manuelle Betätigung in eine fixierte Stellung überführbar ist, in der das Kupplungselement nicht kuppelbar ist.

Die Bedienung wird dadurch erleichtert und sichergestellt, dass in der fixierten Stellung eine Blattfeder zwischen der Grundplatte und dem Führungssteg fixierend wirksam ist.

Weitere vorteilhafte Ausgestaltungen ergeben sich aus den Zeichnungen. Es zeigt:
- Fig. 1: eine Explosionszeichnung einer rahmenseitigen Schiebeführung,
- Fig. 2: eine Drauf- und Seitenansicht des Ausstellarms und der zugehörigen Schiebeführung in einer Drehöffnungsstellung im ungekoppelten Zustand während des Schließens des Flügels,
- Fig. 3: eine Drauf- und Seitenansicht des Ausstellarms und der zugehörigen Schiebeführung in einer Drehöffnungsstellung im gekoppelten Zustand bei geschlossenem Flügel, und
- Fig. 4: eine Drauf- und Seitenansicht des Ausstellarms und der zugehörigen Schiebeführung in einer Drehöffnungsstellung im gekoppelten Zustand bei geöffnetem Flügel.

Die in Fig. 1 dargestellte Schiebeführung 1 weist eine Grundplatte 2 mit einem starren Führungssteg 3, einen Führungssteg 4, eine am Führungssteg 4 angreifende Feder 5, sowie ein Rastelement 6 auf. Die im Wesentlichen L-förmige Grundplatte 2 hat einen Schenkel 7 mit geringerer Dicke. Hieran ist eine Leiste 8 mit schwalbenschwanz-Querschnitt angebracht. Schließlich ist noch eine Blattfeder 9 vorgesehen.

Der Führungssteg 4 hat eine Führungsnut 10, die komplementär zur Querschnittsform der Leiste 8 gestaltet ist und dem entsprechend schwalbenschwanzförmig ist, so dass der Führungssteg 4 formschlüssig an der Grundplatte 2 gehalten ist und längs der Leiste 8 verlagerbar ist. Die Feder 5 ist zwischen der Grundplatte 2 und dem Führungssteg 4 wirksam. Das Rastelement 6 ist dem Führungssteg 3 zugeordnet und liegt zur Befestigung mit Befestigungsansätzen 11 in Aufnahmen 12. Der Führungssteg 3 hat ebenso wie der Führungsteg 4 eine vorspringende Leiste 13, 14.

Bezugnehmend auf die Fig. 4 ist erkennbar, dass die Führungsstege 3 ,4 eine Führungsnut 15 bilden und dass der Führungssteg 4 eine in Öffnungsrichtung 16 des Flügels gelegene schräg verlaufende Einlaufschräge 17 besitzt. In die Führungsnut 15 greift ein Zapfen 18 eines Ausstellarms 19 ein. Der Zapfen 18 ist als Pilzkopfzapfen gestaltet und hintergreift mit dem durchmesservergrößerten Kopf die Leisten 13,14. Der Ausstellarm 19 ist an einer Platte 20 schwenkbar gelagert und mittels einer Feder 21 kraftbeaufschlagt. Die Feder 21 versucht die in der Fig. 2 dargestellte Lage des Ausstellarms 19 herbeizuführen. Die Platte 20 ist dem Flügel zugeordnet, so dass der Ausstellarm 19 mit der Platte 20 bei einer Bewegung des Flügels mitgeführt wird und ausschwenkt. Der Ausstellarm 19 ist in der Ausgangslage entsprechend der Fig. 2 durch einen Anschlag 22 in einer falzparallelen Lage ausgerichtet. Wird der Flügel in dieser Lage geschlossen, so trifft der Zapfen 18 auf die Einlaufschräge 17. Infolge der zuvor beschriebenen Lagerung des Führungsstegs 4 wird dieser parallel zur Führungsnut 15, längs der Rahmenfalzebene RF und entgegen der Kraft der Feder 5 in der Zeichnung nach oben verschoben und der Zapfen 18 gelangt in die Führungsnut 15.

Der Ausstellarm 19 wird dadurch entsprechend der Fig. 3 in der Führungsnut 15 gefangen. Die Feder 5 bewirkt eine Rückkehr des Führungsstegs 4 in seine Ursprungslage, die dem offenen Ende 23 gegenüberliegt. Wird der Flügel nun manuell zur Raummitte gezogen, verlagert sich die Flügelfalzebene FF parallel zur Rahmenfalzebene RF, die entlang der Führungsnut 15 verläuft. Der Ausstellarm 19 verschwenkt dabei und der Zapfen 18 durchläuft dabei die Führungsnut 15 in der Zeichnung aufwärts. In Fig. 4 dargestellter Lage verrastet der Zapfen 18 mit dem Rastelement 6.

Wird der Flügel nun weiter in Öffnungsrichtung 16 bewegt, dann tritt der Zapfen 18 am oberen offenen Ende 23 der Führungsnut 15 aus. Die Feder 21 verlagert den Ausstellarm 19 zurück in die Lage nach Fig. 2 oder 3 und der Flügel kann wieder geschlossen werden.

Aus der Fig. 1 ist noch ersichtlich, dass zwischen der Grundplatte 2 und dem Führungssteg 4 die V-förmige Blattfeder 9 wirksam wird. Der Spitze der Blattfeder sind zwei flache Höcker in dem Schenkel 7 längs und neben der Leiste 8 zuordnenbar, mit denen sich die Lage des Führungsstegs 4 relativ zur Grundplatte 2 bestimmen lässt. In einer ersten Lage Aktiv-Lage ist der Führungssteg entsprechend der Fig. 2 bis 4 ausgerichtet und der Zapfen 18 gelangt in Drehstellung zur Anlage an die Einlaufschräge 17. In der zweiten - nicht dargestellten - Lage ist der Führungssteg 4 in der Zeichnung nach oben verschoben, so dass der Zapfen 18 nicht zur Anlage an den Führungssteg 4 gelangt. Damit ist die Ausstellvorrichtung deaktiviert, da der Zapfen 18 nicht mehr in die Führungsnut 15 gelangt.

Die Grundplatte 2 lässt sich als Formkörper aus Metall herstellen, ebenso der bewegliche Führungssteg 4. Die Platte 20 und der Ausstellarm 19 sind als Stanzbiegeteile ausgelegt.

### Bezugszeichenliste

- 1.: Schiebeführung
- 2.: Grundplatte
- 3.: Führungssteg
- 4.: Führungssteg
- 5.: Feder
- 6.: Rastelement
- 7.: Schenkel
- 8.: Leiste
- 9.: Blattfeder
- 10.: Führungsnut
- 11.: Befestigungsansatz
- 12.: Aufnahme
- 13.: Leiste
- 14.: Leiste
- 15.: Führungsnut
- 16.: Öffnungsrichtung
- 17.: Einlaufschräge
- 18.: Zapfen
- 19.: Ausstellarm
- 20.: Platte
- 21.: Feder
- 22.: Anschlag
- 23.: Ende

- RF: Rahmenfalzebene
- FF: Flügelfalzebene

## Patentansprüche

1. Ausstellvorrichtung für Kipp-Schwenkflügel von Fenstern oder Türen, wobei ein mittels eines Antriebs in verschiedene Schaltstellungen entlang eines Flügelfalzes bewegbares Stellgestänge und zumindest ein an der der lotrechten Schwenkachse gegenüberliegenden Öffnungsseite des Flügels angeordneter, schwenkbar am Flügel gelagerter Ausstellarm (19) vorgesehen ist, der in Drehöffnungsstellung mit einer rahmenseitigen, längs einer Rahmenfalzebene (RF) verlaufenden Schiebeführung (1) der Vorrichtung über ein Kupplungselement (18) des Ausstellarms (19) kuppelbar ist, **dadurch gekennzeichnet,**
**dass** die längs der Rahmenfalzebene (RF) beidseitig offene Schiebeführung (1) eine Grundplatte (2) und einen in Öffnungsrichtung des Flügels gelegenen Führungssteg (4) aufweist, der formschlüssig an einer Leiste (8) der Grundplatte (2) gehalten ist und entlang der Rahmenfalzebene (RF) gegenüber der Grundplatte (2) verschiebbar ist,
wobei dem verschiebbaren Führungssteg (4) ein starrer Führungssteg (3) gegenüberliegt, der ein Rastelement (6) für das Kopplungselement (18) aufweist.

2. Ausstellvorrichtung nach Anspruch 1,
**dadurch gekennzeichnet,**
**dass** auf den Führungssteg (4) eine Rückstellkraft wirkt, die den Führungssteg (4) in eine Lage drängt, die der Austrittsöffnung am oberen offenen Ende (23) der durch die Führungsstege (3, 4) gebildeten Führungsnut (15) gegenüberliegt.

3. Ausstellvorrichtung nach Anspruch 1,
**dadurch gekennzeichnet,**
**dass** der verschiebbare Führungssteg (4) durch manuelle Betätigung in zumindest eine fixierte Stellung überführbar ist, in der das Kupplungselement nicht kuppelbar ist.

4. Ausstellvorrichtung nach Anspruch 3,
**dadurch gekennzeichnet,**
**dass** in der fixierten Stellung eine Blattfeder (9) zwischen der Grundplatte (2) und dem verschiebbaren Führungssteg (4) fixierend wirksam ist.

## Claims

1. Opening device for a tilt and turn leaf of windows or doors, having an adjusting linkage which can be moved along a leaf rebate into different switch positions by means of a drive, and at least one opening arm (19) which is arranged on the leaf opening side opposite the perpendicular pivot axis, which is pivotally mounted on the leaf and which, when in the turn-open position, can be coupled to a frame-side slide guide (1) of the device that runs along a frame rebate plane (RF) via a coupling element (18) of the opening arm (19),
**characterised in that**
the slide guide (1) which is open on both sides along the frame rebate plane (RF) comprises a baseplate (2) and a guide bar (4) which is located in the opening direction of the leaf and which is held positively on a rail (8) of the baseplate (2) and can be moved along the frame rebate plane (RF) relative to the baseplate (2),
with a rigid guide bar (3) comprising a detent element (6) for the coupling element (18) lying opposite the movable guide bar (4).

2. Opening device of claim 1,
**characterised in that**
a restoring force acts on the guide bar (4) to force the guide bar (4) into a position lying opposite the outlet opening at the upper open end (23) of the guideway (15) formed by the guide bars (3, 4).

3. Opening device of claim 1,
**characterised in that**
the movable guide bar (4) can be transposed by manual operation to at least one fixed position in which the coupling element cannot be coupled.

4. Opening device of claim 3,
**characterised in that**
in the fixed position a leaf spring (9) exerts a fixing action between the baseplate (2) and the movable guide bar (4).

## Revendications

1. Dispositif de projection pour ouvrants oscillo-battants de fenêtres ou de portes, où il est prévu une tige de manœuvre qui, au moyen d'un entraînement, peut être déplacée le long d'une feuillure d'ouvrant dans différentes positions de commande, et où il est prévu au moins un bras de projection (19) monté en pouvant pivoter sur l'ouvrant et disposé sur le côté d'ouverture de l'ouvrant, ledit côté d'ouverture faisant face à l'axe de pivotement vertical, bras de projection qui, dans la position d'ouverture par rotation, peut être accouplé, par un élément d'accouplement (18) du bras de projection (19), à un guide coulissant (1) du dispositif, ledit guide coulissant s'étendant, côté cadre, le long d'un plan de feuillure de cadre (RF),
**caractérisé en ce que**
le guide coulissant (1) ouvert des deux côtés, le long du plan de feuillure de cadre (RF), présente une plaque de base (2) et une barrette de guidage (4) située dans la direction d'ouverture de l'ouvrant, laquelle barrette de guidage est supportée, par complémentarité de forme, sur un tasseau (8) de la plaque de base (2), et peut coulisser par rapport à la plaque de base (2), le long du plan de feuillure de cadre (RF),où une barrette de guidage fixe (3) fait face à la barrette de guidage (4) pouvant coulisser, ladite barrette de guidage fixe présentant un élément d'encliquetage (6) pour l'élément d'accouplement (18).

2. Dispositif de projection selon la revendication 1,
**caractérisé en ce qu'**une
force de rappel agit sur la barrette de guidage (4), laquelle force de rappel pousse la barrette de guidage (4) dans une position qui fait face à l'ouverture de sortie située au niveau de l'extrémité supérieure ouverte (23) de la rainure de guidage (15) formée par les barrettes de guidage (3, 4).

3. Dispositif de projection selon la revendication 1,
**caractérisé en ce que**
la barrette de guidage (4) pouvant coulisser peut passer, par actionnement manuel, dans au moins une position fixe, position dans laquelle l'élément d'accouplement ne peut pas être accouplé.

4. Dispositif de projection selon la revendication 3,
**caractérisé en ce qu'**un
ressort à lames (9), dans la position fixe, est actif en se fixant entre la plaque de base (2) et la barrette de guidage (4) pouvant coulisser.
